# EUROPÄISCHE PATENTSCHRIFT

(11) **EP 0 461 118 B1**
(45) Veröffentlichungstag und Bekanntmachung des Hinweises auf die Patenterteilung: **14.07.1993**
(21) Anmeldenummer: 90902147.9
(22) Anmeldetag: 01.02.1990
(51) Int. Cl.: B41J 13/08

(54) **VORRICHTUNG ZUM TRANSPORT VON AUFZEICHNUNGSBLÄTTERN IN EINEM TINTENDRUCKER**
DEVICE FOR CONVEYING PAGES IN AN INK PRINTER
DISPOSITIF DE TRANSPORT DE FEUILLES DANS UNE IMPRIMANTE A L'ENCRE

(30) Priorität: 03.03.1989 DE 3907329
(43) Veröffentlichungstag der Anmeldung: 18.12.1991
(73) Patentinhaber: SIEMENS AKTIENGESELLSCHAFT, 80333 München (DE)
(72) Erfinder: SCHULZ, Harald, D-1000 Berlin 19 (DE)
(86) Internationale Anmeldenummer: DE9000070
(87) Internationale Veröffentlichungsnummer: WO9009891

(56) Entgegenhaltungen:
- CH-A- 660 171
- DE-A- 2 005 616
- DE-A- 3 739 235
- US-A- 4 207 579
- US-A- 4 540 298
- IBM TECHNICAL DISCLOSURE BULLETIN. volume 6, No. 8, January 1964, NEW YORK US PAGE 91 R.N. Eichorn:"Feeding apparatus for continuous and cut forms."see the whole document.

## Beschreibung

Die Erfindung betrifft eine Vorrichtung zum Transport von Aufzeichnungsblättern in einem Tintendrucker.

Beim Tintendruck ergibt sich das Problem, daß unmittelbar nach dem Drucken von Bildinformationen, beispielsweise einem Text, auf einem Aufzeichnungsblatt stets eine bestimmte Wartezeit eingehalten werden muß, bis die soeben gedruckten Bildinformationen so wischfest sind, daß das Aufzeichnungsblatt auf seiner bedruckten Seite von anderen Objekten ohne Verwischung des Druckbildes berührt werden kann. Dies gilt insbesondere bei Verwendung von nichtpenetrierender Tinte. Es ist zwar grundsätzlich möglich, die Trocknungszeit der Tinte durch eine Heizung und/oder ein Gebläse zu verringern, jedoch sind derartige Vorrichtungen konstruktiv aufwendig und wegen ihres hohen Energieverbrauchs insbesondere für kleine batteriebetriebene Tintendrucker nicht geeignet. Verzichtet man daher auf zusätzliche Trocknungshilfen, so ist es erforderlich, beim Transport des soeben bedruckten Aufzeichnungsblattes aus der Druckzone heraus in eine Ablageposition eine Berührung mit den gedruckten Bildinformationen zu vermeiden.

Dies könnte beispielsweise dadurch geschehen, daß Transportrollen zur Förderung des Aufzeichnungsblattes dieses lediglich im Randbereich berühren; bei einer Druckbreite von 8 Zoll würden jedoch im Toleranzfall nur wenige zehntel Millimeter am Rand des DIN-A4-Blattes zum Transport des Aufzeichnungsblattes freibleiben, oder es müßte die verfügbare Druckbreite eingeschränkt werden. Durch eine alternative Förderung des Aufzeichnungsblattes mittels Stachelrollen würde die Verschmutzung des Aufzeichnungsblattes lediglich auf einzelne Punkte beschränkt, jedoch auch nicht ganz verhindert. Weitere Möglichkeiten zur Förderung des Aufzeichnungsblattes in die Ablageposition könnten darin bestehen, daß das Aufzeichnungsblatt beim Transport rückseitig durch elektrostatische Kräfte oder durch Luftunderdruck (wie beispielsweise in der US-PS-4, 207, 579 beschrieben) gehalten wird, oder daß das Förderblatt durch Förderluft, durch eine zusätzliche Beschleunigung der Vorschubbewegung am Ende des Druckens oder aufgrund seines Eigengewichts in die Ablageposition gefördert wird. Diese Maßnahmen sind jedoch entweder mit einem erheblichen konstruktiven und energetischen Aufwand verbunden oder stellen nicht immer sicher, daß der Aufzeichnungsträger insbesondere bei unterschiedlicher Schwere tatsächlich in der Ablageposition abgelegt wird.

Der Erfindung liegt daher die Aufgabe zugrunde, eine Vorrichtung zum Transport von Aufzeichnungsblättern in einem Tintendrucker anzugeben, bei der ein Verschmieren der gedruckten Bildinformationen verhindert wird, die von der Konstruktion und dem Energieverbrauch her insbesondere für kleine batteriebetriebene Tintendrucker geeignet ist und eine sichere Ablage der Aufzeichnungsblätter gewährleistet.

Gemäß der Erfindung wird diese Aufgabe gelöst durch eine Vorrichtung der eingangs angegebenen Art mit einem unmittelbar unterhalb der Druckzone eines Tintendruckwerkes angeordneten Förderrollenpaar zum Transport des jeweils zu bedruckenden Aufzeichnungsblattes an dem Tintendruckwerk vorbei und mit einer das bedruckte Aufzeichnungsblatt an seiner unteren Blattkante unmittelbar nach dem Verlassen des Förderrollenpaares ergreifenden und aus der Druckzone heraus in eine Ablageposition überführenden Greifeinrichtung.

Dadurch, daß die Greifeinrichtung das Aufzeichnungsblatt an seiner unteren Blattkante ergreift, wird eine Berührung mit der bedruckten Seite des Aufzeichnungsblattes vermieden, so daß auch bei einem vollständig, das heißt ohne Einschränkung des Druckbereiches bedruckten Aufzeichnungsblatt ein Verwischen des Druckbildes vermieden wird. Außerdem wird durch die Greifeinrichtung eine sichere Führung des Aufzeichnungsblattes aus der Druckzone heraus bis in die Ablageposition erreicht, so daß die bedruckten Aufzeichnungsblätter mit hoher Sicherheit in der Ablageposition abgelegt werden.

Die Greifeinrichtung wird jedesmal nach dem Bedrucken eines Aufzeichnungsblattes in Abhängigkeit von einem Seitenvorschubsignal (formfeed) in Bewegung gesetzt, um das Aufzeichnungsblatt in die Ablageposition zu fördern. Dazu kann die Greifeinrichtung einen eigenen Antrieb aufweisen, der mit dem Seitenvorschubsignal gestartet wird. Vorzugsweise ist jedoch die Greifeinrichtung durch eine in Abhängigkeit von dem Seitenvorschubsignal steuerbare Kupplung an das Förderrollenpaar ankoppelbar. Dadurch wird der konstruktive und energetische Aufwand auf ein Minimum beschränkt, weil die Bewegung der Greifeinrichtung aus der Bewegung des Förderrollenpaares abgeleitet wird und daher nur ein Antrieb für das Förderrollenpaar und die Greifeinrichtung erforderlich ist.

Im Hinblick auf die Ausbildung der Greifeinrichtung sind mehrere Möglichkeiten beispielsweise mit Gelenkgetrieben möglich, die in einer Schwenkbewegung oder mehreren Teilbewegungen den Aufwärtstransport des bedruckten Aufzeichnungsblattes von der Druckzone bis zur Ablageposition bewirken. Entsprechend einer bevorzugten Ausbildung der erfindungsgemäßen Vorrichtung besteht dabei die Greifeinrichtung aus mindestens einem über zwei Umlenkrollen geführten Riemen mit einem außenliegenden Greifhaken. Diese förderbandähnliche Greifeinrichtung zeichnet sich durch einen minimalen Teileaufwand aus und ermöglicht den Transport des Aufzeichnungsblattes im Bereich zwischen den beiden Umlenkrollen, von denen die eine untere Umlenkrolle im Bereich der Druckzone des Tintendruckwerkes und die andere obere Umlenkrolle im Bereich der Ablageposition angeordnet ist. Dabei ist vorzugsweise die obere der beiden Umlenkrollen gegenüber der Ablageposition überhöht angeordnet, wobei die Ablageposition in Drehrichtung der oberen Umlenkrolle gesehen unmittelbar hinter dieser liegt, so daß das bedruckte Aufzeichnungsblatt von dem Greifhaken über die obere Umlenkrolle hinübergehoben wird und von selbst in die tiefer gelegene Ablageposition fällt, ohne aus dieser wieder herausfallen zu können.

Im Hinblick auf die oben angegebene bewegungsmäßige Ankopplung der Greifeinrichtung an das Förderrollenpaar sitzt vorzugsweise die untere der beiden Umlenkrollen lose auf einer mit einer Förderrolle des Förderrollenpaares gemeinsamen Achse, wobei die Kupplung eine Mitnahmekupplung ist. Hierdurch wird im Sinne eines kompakten Aufbaus der erfindungsgemäßen Vorrichtung eine besonders platzsparende Anordnung der unteren Umlenkrolle zusammen mit der Kupplung und dem Förderrollenpaar erreicht.

Um im Bereich der Druckzone eine exakte Ausrichtung des zu bedruckenden Aufzeichnungsblattes gegenüber dem Tintendruckwerk zu erreichen, ist entsprechend einer vorteilhaften Weiterbildung der erfindungsgemäßen Vorrichtung vorgesehen, daß in der Druckzone eine Anlagefläche für die zu bedruckenden Aufzeichnungsblätter ausgebildet ist und daß der mindestens eine Riemen jeweils abschnittsweise in einer nutartigen Ausnehmung der Anlagefläche geführt ist.

Im folgenden wird die erfindungsgemäße Vorrichtung anhand eines Ausführungsbeispiels erläutert, das in den
- Figuren 1 und 2: der Zeichnung in zwei verschiedenen Betriebszuständen dargestellt ist.

Die Figuren 1 und 2 zeigen die für die Erläuterung der Erfindung wesentlichen Teile eines Tintendruckers im Längsschnitt.

Einzeln zu bedruckende Aufzeichnungsblätter 1 sind als Blattstapel 2 in einer Vorratskassette 3 bevorratet, die in einem hier nur ausschnittsweise sichtbaren Gehäuseteil 4 des Tintendruckers in Schräglage eingesetzt ist. Der Blattstapel 2 wird durch ein im Bodenbereich der Vorratskassette 3 federnd angeordnetes Auflageblech 5 gegen eine antreibbare Blattvereinzelungsrolle 6 gedrückt, die dazu dient, das jeweils oberste Aufzeichnungsblatt 1 von dem Blattstapel 2 abzuziehen und zwischen zwei aneinanderliegende Rollen 7 und 8 zu transportieren, die sich in Förderrichtung 9 der Blattvereinzelungsrolle 6 gesehen an die Vorratskassette 3 anschließen. Die Rollen 7 und 8 dienen zur Umlenkung des Aufzeichnungsblattes 1 in eine im Bodenbereich des Gehäuseteils 4 ausgebildete Führungswanne 10, welche das Aufzeichnungsblatt 1 durch ein Leitelement 11 nach oben in den Einzugsspalt eines Förderrollenpaares 12 und 13 leitet. Das Förderrollenpaar 12 und 13 ist unmittelbar unterhalb der Druckzone 14 eines Tintendruckwerkes 15 angeordnet und dient dazu, das Aufzeichnungsblatt 1 mit einer definierten Zeilenvorschubgeschwindigkeit nach oben durch die Druckzone 14 an dem Tintendruckwerk 15 vorbeizuführen, währenddessen das Aufzeichnungsblatt 1 von dem Tintendruckwerk 15 bedruckt wird. Dazu wird das Förderrollenpaar 12 und 13 von einem hier nicht gezeigten Antrieb mit einer gleichmäßigen Drehgeschwindigkeit in der mit 16 bezeichneten Drehrichtung angetrieben. Im Bereich der Druckzone 14 liegt das zu bedruckende Aufzeichnungsblatt 1 in einem definierten Abstand zu dem Tintendruckwerk 15 flächig an einer Anlagefläche 17 an, so daß ein gleichmäßiges Druckbild auf dem Aufzeichnungsblatt 1 erzeugt wird.

Nach dem Bedrucken des Aufzeichnungsblattes 1 ist es erforderlich, dieses in eine Ablageposition 18 in einem Ablagekorb 19 zu fördern. Hierzu dient eine Greifeinrichtung 20 in Form von zwei in Blickrichtung um einen im Vergleich zur Breite des Aufzeichnungsblattes 1 geringeren Abstand voneinander beabstandeten Riemenantrieben, von denen nur der vordere sichtbar ist. Dieser besteht aus einem Riemen 21, der über zwei Umlenkrollen 22 und 23 geführt ist und einen außenliegenden Ansatz in Form eines Greifhakens 24 aufweist. Von den beiden Umlenkrollen 22 und 23 sitzt die untere Umlenkrolle 22 lose auf einer mit der Förderrolle 12 gemeinsamen Achse 25 und ist über eine hier nur gestrichelt angedeutete steuerbare Mitnahmekupplung 26 in Abhängigkeit von einem Seitenvorschubsignal (Formfeed-Signal) FF mit dem Antrieb für die Förderrolle 22 koppelbar. Um die Auflage für das Aufzeichnungsblatt 1 auf der Auflagefläche 17 nicht zu beeinträchtigen, verläuft der Riemen 21 zwischen den beiden Umlenkrollen 22 und 23 abschnittsweise in einer nutartigen Ausnehmung 27 der Anlagefläche 17. Die obere Umlenkrolle 23 ist gegenüber der Ablageposition 18 in dem Ablagekorb 19 erhöht angeordnet, der sich in Drehrichtung der Umlenkrolle 23 gesehen unmittelbar hinter dieser anschließt.

Wie Figur 1 zeigt, wird ein zu bedruckendes Aufzeichnungsblatt 1 durch Antrieb der Blattvereinzelungsrolle 6 von dem Blattstapel 2 abgezogen und zwischen den Rollen 7 und 8 hindurch entlang der Führungswanne 10 und dem Leitelement 11 in den Einzugsspalt des Förderrollenpaares 12, 13 geführt. Das Förderrollenpaar 12, 13 fördert das Aufzeichnungsblatt 1 mit definierter Zeilenvorschubgeschwindigkeit an dem das Aufzeichnungsblatt 1 währenddessen bedruckenden Tintendruckwerk 15 vorbei. Dabei ist die untere Umlenkrolle 22 von der Förderrolle 12 entkoppelt, so daß die Greifeinrichtung 20 inaktiviert bleibt.

Am Ende des Druckvorganges, wenn das Aufzeichnungsblatt 1 mit seiner unteren Blattkante das Förderrollenpaar 12, 13 verläßt, wird entsprechend der Darstellung in Figur 2 die untere Umlenkrolle 22 über die durch das Seitenvorschubsignal FF aktivierte Mitnahmekupplung 26 an die Förderrolle 12 angekoppelt, so daß der Riemen 21 angetrieben wird, mit seinem Greifhaken 24 das bedruckte Aufzeichnungsblatt 1 an seiner unteren Blattkante erfaßt und ohne in Berührung mit dem Druckbild zu kommen aus der Druckzone 14 heraustransportiert. Im Bereich der oberen Umlenkrolle wird das Aufzeichnungsblatt 1 über die Umlenkrolle 23 herübergehoben und fällt anschließend in die Ablageposition 18 in dem Ablagekorb 19.

## Patentansprüche

1. Vorrichtung zum Transport von Aufzeichnungsblättern (1) in einem Tintendrucker mit einem unmittelbar unterhalb der Druckzone (14) eines Tintendruckwerkes (15) angeordneten Förderrollenpaar (12,13) zum Transport des jeweils zu bedruckenden Aufzeichnungsblattes (1) an dem Tintendruckwerk (15) vorbei und mit einer das bedruckte Aufzeichnungsblatt (1) an seiner unteren Blattkante unmittelbar nach dem Verlassen des Förderrollenpaares (12,13) ergreifenden und aus der Druckzone (14) heraus in eine Ablageposition (18) überführenden Greifeinrichtung (20).

2. Vorrichtung nach Anspruch 1,
**dadurch gekennzeichnet,** daß
die Greifeinrichtung (20) durch eine in Abhängigkeit von einem Seitenvorschubsignal (FF) steuerbare Kupplung (26) an das Förderrollenpaar (12,13) ankoppelbar ist.

3. Vorrichtung nach Anspruch 1 oder 2,
**dadurch gekennzeichnet,** daß
die Greifeinrichtung (20) aus mindestens einem über zwei Umlenkrollen (22 und 23) geführten Riemen (21) mit einem außenliegenden Greifhaken (24) besteht.

4. Vorrichtung nach Anspruch 3,
**dadurch gekennzeichnet,** daß
daß die obere der beiden Umlenkrollen (23) gegenüber der Ablageposition (18) überhöht angeordnet ist und daß die Ablageposition (18) in Drehrichtung der oberen Umlenkrolle (23) gesehen unmittelbar hinter dieser liegt.

5. Vorrichtung nach Anspruch 2 und 3 oder 2 und 4,
**dadurch gekennzeichnet,**
daß die untere der beiden Umlenkrollen (22) lose auf einer mit einer Förderrolle (12) des Förderrollenpaares (12,13) gemeinsamen Achse (25) sitzt und daß die Kupplung (26) eine Mitnahmekupplung ist.

6. Vorrichtung nach einem der Ansprüche 3 bis 5,
**dadurch gekennzeichnet,** daß
in der Druckzone (14) eine Anlagefläche (17) für die zu bedruckenden Aufzeichnungsblätter (1) ausgebildet ist und daß der mindestens eine Riemen (21) jeweils abschnittsweise in einer nutartigen Ausnehmung (27) der Anlagefläche (17) geführt ist.

## Claims

1. Device for transporting recording sheets (1) in an ink jet printer, having a pair of conveying rollers (12, 13), arranged directly below the printing zone (14) of an ink jet printing mechanism (15), for transporting the recording sheet (1), to be printed in each case, past the ink jet printing mechanism (15), and having a gripping apparatus (20) which grips the printed recording sheet (1) at its lower edge directly after leaving the pair of conveying rollers (12, 13) and transfers it out of the printing zone (14) into a delivery position (18).

2. Device according to Claim 1, characterised in that the gripping apparatus (20) can be coupled to the pair of conveying rollers (12, 13) by a coupling (26) which is controllable as a function of a lateral feed signal (FF).

3. Device according to Claim 1 or 2, characterised in that the gripping apparatus (20) consists of at least one belt (21), guided over two deflection rollers (22 and 23), with an outer gripping hook (24).

4. Device according to Claim 3, characterised in that the upper one of the two deflection rollers (23) is arranged so as to be higher relative to the delivery position (18), and in that the delivery position (18) is located directly after the upper deflection roller (23), seen in the direction of rotation thereof.

5. Device according to Claims 2 and 3 or 2 and 4, characterised in that the lower one of the two deflection rollers (22) sits loosely on an axle (25) common to one conveying roller (12) of the pair of conveying rollers (12, 13), and in that the coupling (26) is a carrier coupling.

6. Device according to one of Claims 3 to 5, characterised in that a contact surface (17) is formed in the printing zone (14) for the recording sheets (1) to be printed, and in that the at least one belt (21) is guided in each case in sections in a groove-type recess (27) in the contact surface (17).

## Revendications

1. Dispositif de transport de feuilles d'enregistrement (1) dans une imprimante à encre, comportant un couple (12,13) de rouleaux d'entraînement, disposés directement en-dessous de la zone d'impression (14) d'un mécanisme d'impression à encre (15) et destinés à faire passer la feuille d'enregistrement (1), à imprimer, devant le mécanisme d'impression à encre (15), et un dispositif de préhension (20) qui prend le bord inférieur de la feuille d'enregistrement imprimée (1) immédiatement après qu'elle a quitté le couple de rouleaux d'entraînement (12,13), et la transfère de la zone d'impression (14) à une position de dépôt (18).

2. Dispositif suivant la revendication 1, caractérisé par le fait que le dispositif de préhension (20) peut être accouplé aux couples de rouleaux d'entraînement (12,13) par l'intermédiaire d'un accouplement (26) commandé en fonction d'un signal (FF) d'avance de pages.

3. Dispositif suivant la revendication 1 ou 2, caractérisé par le fait que le dispositif de préhension (20) est constitué d'au moins une courroie (21) passant sur deux rouleaux de renvoi (22 et 23) et comportant un crochet extérieur de préhension (24).

4. Dispositif suivant la revendication 3, caractérisé par le fait que le rouleau supérieur deux rouleaux de renvoi (23) surélevé par rapport à la position de dépôt (18) et la position de dépôt (18) est, considéré dans le sens de rotation du rouleau supérieur, juste en aval de ce rouleau de renvoi supérieur (23).

5. Dispositif suivant l'une des revendications 2 et 3 ou 2 et 4, caractérisé par le fait que le rouleau inférieur des deux rouleaux de renvoi (22) est monté fou sur un axe (25) commun à un rouleau d'entraînement (12) du couple de rouleau d'entraînement (12,13) et l'accouplement (26) est un accouplement d'entraînement.

6. Dispositif suivant l'une des revendications 3 à 5, caractérisé par le fait que dans la zone d'impression (14) est prévue, une surface d'application (17) des feuilles d'enregistrement à imprimer (1) et au moins une courroie (21) est guidée, par tronçons, dans un évidement en forme de rainure (27) de la surface d'application (17).
